# EUROPÄISCHE PATENTSCHRIFT

(11) **EP 0 423 546 B1**
(45) Veröffentlichungstag und Bekanntmachung des Hinweises auf die Patenterteilung: **15.09.1993**
(21) Anmeldenummer: 90118958.9
(22) Anmeldetag: 04.10.1990
(51) Int. Cl.: A47C 7/44

(54) **Sessel**
Easy-chair
Fauteuil

(30) Priorität: 18.10.1989 AT 2397/89
(43) Veröffentlichungstag der Anmeldung: 24.04.1991
(73) Patentinhaber: Lista Rebstein AG, CH-9445 Rebstein (CH)
(72) Erfinder: Zünd, Roland, CH-9445 Rebstein (CH)
(74) Vertreter: Hefel, Herbert, Dipl.-Ing.

(56) Entgegenhaltungen:
- DE-A- 1 957 493
- DE-C- 825 147
- FR-A- 2 313 890
- GB-A- 2 038 174
- US-A- 2 109 697

## Beschreibung

Die Erfindung bezieht sich auf einen Sessel mit den Merkmalen des Oberbegriffes des Patentanspruches 1.

Sessel dieser Art sind bekannt. Bei einem ähnlich ausgebildeten Sessel ist die Sitzschale einstückig aus Kunststoff gefertigt, und anstelle einer Fuge ist die Materialstärke der Sitzschale in diesem Bereich geschwächt, nach Art eines sogenannten Filmscharniers, wie es aus der Kunststofftechnik bekannt ist. Bei einer anderen bekannten Konstruktion ist die Sitzschale durch eine Trennfuge unterbrochen. Zwischen den beiden Teilen sind spiralförmige Druckfedern mit aufrecht stehenden Achsen vorgesehen, die mit ihren beidseitigen Endbereichen in im wesentlichen aufrechten Bohrungen der die Sitzschale bildenden Teile eingefügt sind. Bei einer weiteren bekannten Konstruktion dieser Art wurden die beiden Teile über Blattfedernpakete miteinander verbunden. Alle diese bekannten Konstruktionen haben sich nicht bewährt. Die Blattfedern neigen überraschenderweise frühzeitig zum Bruch; die nach Art eines Filmscharniers aufgebaute Trennfuge bedarf zusätzlicher mechanischer Stützeinrichtungen, und die erwähnten spiralförmigen Druckfedern sind aufwendig einzubauen.

Ein Sessel mit einem Beschlag der hier interessierenden Art ist auch aus der GB-A- 2038 174 bekannt. Die Lehne des Sessels ist durch eine im wesentlichen horizontale Fuge unterbrochen, wobei im Bereich dieser Fuge eine räumlich gewundene Biegefeder vorgesehen ist, die von einem horizontalen Wellenzapfen durchsetzt ist. Die beiden Enden des Wellenzapfens liegen in den seitlichen Wangen von U-förmig gebogenen Metallprofilen, welche sich im Bereich des Wellenzapfens gegenseitig überdecken. Die Enden der räumlich gewundenen Biegefeder liegen dabei inseitig an den jeweiligen die Wangen der U-förmigen Metallprofile verbindenden Stege an. Dieser aus den beiden erwähnten U-förmigen Metallprofilen, dem Wellenzapfen und der räumlich gewundenen Biegefeder bestehende Beschlagteil ist an den beiden Teilen, die die Lehne des Sessels bilden, dadurch befestigt, daß an den Lehnenteilen taschenartige Aussparungen vorgesehen sind, die hinsichtlich ihrer Längs- und Querschnitte zu den Längs- und Querschnitten der U-förmigen Metallprofile korrespondierend ausgebildet sind, wobei diese bereits mehrfach erwähnten U-förmigen Metallprofile in diese Taschen eingesteckt sind, evt. sind sie hier eingeklebt. In Hinblick auf die hohe Beanspruchung, der solche Lehnen bei einem Sessel ausgesetzt sind, erscheint die vorbekannte Konstruktion nach der GB-A- 2038 164 als nicht zweckmäßig, denn die Verankerung dieses Beschlages ist ganz offensichtlich unzureichend. Die hohen Qualitätsanforderungen, die an solche Einrichtungen gestellt werden, lassen diese vorbekannte Konstruktion als nicht zweckmäßig erscheinen.

Von diesem Stand der Technik geht die Erfindung aus, und sie zielt darauf ab, bekannte Konstruktionen zu verbessern, vor allem konstruktiv zu vereinfachen, ohne dadurch die Funktionstüchtigkeit zu beeinträchtigen und darüberhinaus die Konstruktion so zu gestalten, daß hinsichtlich der Federcharakteristiken der einzusetzenden Federn ein relativ breiter Spielraum vorgegeben ist. Zur Lösung dieser Aufgabe schlägt die Erfindung jene Maßnahmen vor, die Gegenstand und Inhalt des kennzeichnenden Teiles des Patentanspruches 1 sind. Diese Konstruktion ist relativ einfach zu realisieren, sie kann ohne besonderen Aufwand montiert werden und ist außerordentlich betriebssicher, Federbrüche sind nach bisherigen Versuchsergebnissen praktisch ausgeschlossen.

Der Vorteil der erfindungsgemäßen Konstruktion liegt vor allem darin, daß die den Beschlag bildenden Teile unmittelbar und direkt mit dem die Lehne bildenden Baukörper verankert sind, wobei darüberhinaus die Bautiefe des Beschlages, also seine Erstreckung im wesentlichen rechtwinkelig zur Lehne, relativ klein ist; ein Merkmal, das auch für die Verankerung der tragenden Konstruktionsteile eines Sessels wichtig ist, und zwar deswegen, da ja diese Sesselteile von Polstern überdeckt sind und die Stärke dieser Polster ein übliches Maß nicht überschreiten sollen.

Die Maßnahme nach Anspruch 4 erleichtert die Montage des Beschlages, da das eine relativ lange Ende der Feder mit einem geeigneten Werkzeug leicht gefaßt und auch verformt werden kann; eine Maßnahme, die bei der Montage des Beschlages wichtig ist. Der Vorschlag nach Anspruch 5 begrenzt den Auslenkwinkel, wobei die Bogenlänge des Auslenkwinkels relativ kurz ist - ein für die Stärke der Polsterung wesentliches Merkmal. Dank der Maßnahme nach Anspruch 6 kann ein einziger Konstruktionsteil gleich zwei Funktionen erfüllen. Einerseits dient er der Abstützung der Biegefeder, andererseits bildet er einen Teil der Anschlagbegrenzung, wodurch der Beschlag sehr gedrungen gebaut werden kann.

Der Beschlag und seine Verankerungselemente sind auf der der Sitzfläche zugewandten Seite der Sitzschale vorgesehen. Da auf dieser Seite die Polsterung stärker ist als auf der Außenseite des Sessels, kann der gedrungene Beschlag von dieser Polsterung aufgenommen werden, ohne daß es zusätzlicher Abdeckelemente bedarf.

Zur Veranschaulichung der Erfindung werden zwei Ausführungsbeispiele anhand der Zeichnung näher erläutert. Es zeigen:
- Fig. 1: eine Sitzschale in Seitensicht;
- Fig. 2: die Sitzschale nach Fig. 1 in Ansicht - Blickrichtung Pfeil A in Fig. 1;
- Fig. 3: den Verbindungsteil in einem gegenüber den Fig. 1 und 2 vergrößerten Maßstab und
- Fig. 4: dessen Seitenansicht - im Schnitt nach der Linie III-III in Fig. 3;

die Figuren 5 und 6 zeigen eine andere Ausgestaltung des erfindungsgemäßen Beschlages, und zwar in Darstellungen, die jenen nach den Figuren 3 und 4 entsprechen.

Fig. 1 veranschaulicht in Seitensicht eine Sitzschale 1, die eine Sitzfläche 2 und eine Lehne 3 umfaßt. Sitzfläche 2 und Lehne 3 sind durch eine Trennfuge 4 in zwei Teile unterteilt. Die Sitzschale 1 bzw. deren Teile sind aus einem geeigneten Kunststoffmaterial gespritzt und in den Figuren der Zeichnung ohne jegliche Polsterung und Verkleidung dargestellt.

Der rückwärtige Teil der Sitzfläche 2 ist hochgezogen, und dieser hochgezogene Abschnitt bildet einen Teil der Lehne, der vor allem die Aufgabe hat, den Lumbalbereich des den Sessel Benützenden zu stützen. Die Lehne 3 und der hochgezogene Abschnitt der Sitzfläche 2 sind nun durch federelastische Glieder 21 miteinander verbunden, wobei diese federelastischen Glieder 21 im Randbereich (Fig. 2) liegen, und zwar auf der Seite der Sitzschale 1, die der eigentlichen Sitzfläche 2 zugewandt ist.

Dieses federelastische Glied 21 ist in den Fig. 3 und 4 in einem vergrößerten Maßstab dargestellt. Es besteht aus einer räumlich gewundenen Biegefeder 5 mit zwei seitlich auskragenden Enden 6 und 7. Die Achse dieser Biegefeder 5 liegt im wesentlichen horizontal, und diese Biegefeder 5 ist mittig von einem Wellenzapfen 8 durchsetzt, der beidseitig diese Biegefeder 5 überragt. Die gegenüber der Biegefeder 5 vorstehenden Enden des Wellenzapfens 8 sind beidseitig von länglichen Laschen 9 und 10 aufgenommen, die jeweils ein Paar bilden, wobei das eine Paar der Laschen 10 von zwei weiteren voneinander distanzierten und zueinander parallel liegenden Zapfen 11 und 12 durchsetzt ist, die mit ihren äußeren Enden durch Stege 13 hindurchragen, die ihrerseits einstückig mit der Sitzfläche 2 ausgebildet sind. Seegerringe sichern die axiale Lage dieser Zapfen. Die Laschen 9, die das andere Laschenpaar bilden, sind ebenfalls in dieser Art mit Zapfen 14 und 15 verbunden, die auch hier mit ihren Enden in Stege 16 ragen, welche ebenfalls mit der Lehne 3 einstückig aus Kunststoff geformt sind.

Die Laschen 9 sind - bezogen auf den Wellenzapfen 8, der die Biegefeder 5 durchsetzt - als zweiarmige Hebel ausgebildet, wobei das freie Ende dieser Laschen 9 als Gabel 17 geformt ist (Fig. 4). Diese Gabel 17 übergreift den der Biegefeder 5 benachbarten Zapfen 11, wobei die Zinken 18 und 19 Anschläge bilden, die im Zusammenwirken mit dem erwähnten Zapfen 11 den Auslenkwinkel der Lehne 3 begrenzen. Das längere Ende 7 der Biegefeder 5 ist am äußeren Zapfen 15 als Widerlager abgestützt. Fig. 4 veranschaulicht, daß diese seitlich auskragenden Enden 6 und 7 der Biegefeder 5 ungleich lang sind. Gleiches gilt für die zweiarmige Lasche 9, auch deren beide Arme sind ungleich lang gestaltet.

Ist die Lehne 3 unbelastet, so nimmt sie die aus Fig. 1 bzw. 4 ersichtliche Stellung ein. Wird sie von seiten der Sitzfläche 2 her belastet, so schwenkt die Lehne 3 gegen die Kraft der Biegefeder 5 nach links, wobei - wie schon erwähnt - die Zinken 19 bzw. 18 den Auslenkwinkel der Lehne stabil begrenzen.

Diese Biegefeder 5 kann sehr robust ausgebildet sein und aufgrund ihrer konstruktiven Gestaltung den jeweiligen Sitzbedürfnissen angepaßt werden. Dies vor allem durch das relativ lange Ende 7 der Biegefeder 5, das über den Zapfen 15 als Widerlager weitab von der Achse der Biegefeder 5 abgestützt ist. Dadurch zeigt die doch sehr stabile und robuste Biegefeder ein biegeweiches Verhalten, das in diesem Anwendungsfall angestrebt wird.

Die Figuren 5 und 6 zeigen in Darstellungen, die jenen nach den Figuren 3 und 4 entsprechen, eine andere Ausführungsform der Erfindung, wobei auch in diesen Figuren gleiche Teile mit gleichen Hinweisziffern ausgestattet worden sind, die jenen entsprechen nach den Figuren 1 bis 4. Hier bei dieser Ausführungsform ist die randseitige Lasche 10', die etwas kürzer ausgebildet sein kann als die anderen beiden Laschen 10 mit gleichgerichteten Umbiegungen 22 versehen, die ein U-Profil bilden. Zwischen diesen beiden gleichgerichteten Umbiegungen 22 liegt der eine Arm 9' der zweiarmigen Lasche 9, wobei dieser Arm 9' sich keilförmig verjüngt (Fig. 6). Die Ränder der keilförmigen Verjüngung des Armes 9' wirken mit den als Anschlag dienenden Umbiegungen 22 winkelbegrenzend zusammen. Grundsätzlich ist es möglich, beide Laschen 9 als zweiarmige Hebel in dieser Weise auszubilden und beiden verkürzten Armen 9' solche Anschläge in Form von gleichgerichteten Umbiegungen 22 zuzuordnen. Aus den Erläuterungen in Zusammenhang mit den Figuren 3 und 4 ergibt sich die Wirkungsweise der Ausführungsform des Beschlages nach den Figuren 5 und 6 ohne weitere Erläuterung.

Dank der erläuterten Ausgestaltung und Anordnung dieses federelastischen Verbindungsgliedes 21 brauchen die Rückseiten 20 der Sitzschale 1 nicht mit einem Polster oder einem Überzug ausgestattet zu werden. Aus Schutzgründen wird in die Trennfuge 4 vorzugsweise ein hier nicht dargestellter Keder eingelegt. Die vorstehend erläuterte Sitzschale wird dann auf der Benutzerseite mit Polster und Überzügen ausgestattet, die die geschilderte Mechanik überdecken und dem Blick des Beschauers entziehen.

## Patentansprüche

1. Sessel mit einer eine Sitzfläche (2) und eine Lehne (3) umfassenden Sitzschale (1), wobei die Sitzschale (1) im Bereich der Lehne durch eine im wesentlichen horizontale Fuge (4) unterbrochen ist und die dadurch gebildeten beiden Teile der Sitzschale miteinander federelastisch verbunden sind, wobei im Bereich der Trennfuge (4) mindestens eine räumlich gewundene Biegefeder (5) vorgesehen ist, die von einem horizontal liegenden Wellenzapfen (8) durchsetzt ist und die beiden gegenüber der Biegefeder (5) vorstehenden Enden des Wellenzapfens (8) von je paarweise vorgesehenen Laschen (9, 10) aufgenommen sind, wobei die einen ein Paar bildenden Laschen (9) mit dem einen Teil (3) und die anderen ein Paar bildenden Laschen (10) mit dem anderen Teil (2) der Sitzschale (1) fest verbunden sind, dadurch gekennzeichnet, daß die Laschen (9, 10) an dazu parallelen, einstückig mit den Teilen (2, 3) der Sitzschale (1) aus Kunststoff ausgebildeten Stegen (13) anliegen und mindestens eine Lasche (9) des einen Paares, bezogen auf die Biegefeder (5) durchsetzenden Wellenzapfen (8), zweiarmig ausgebildet ist und zur Begrenzung des Winkelweges mit einem Anschlag zusammenwirkt, und die seitlich auskragenden Enden der Biegefedern (6, 7) an zum Wellenzapfen (8) parallelen Zapfen (11, 15) abgestützt sind, wobei alle Zapfen (11, 12, 14, 15) mit ihren Enden in den paarweise angeordneten Laschen (9, 10) gelagert sind und darüberhinaus die diese Laschen (9, 10) verbindenden Zapfen (11, 12, 14, 15) bis in die Stege (13) und durch diese ragen.

2. Sessel nach Anspruch 1, dadurch gekennzeichnet, daß der Anschlag gabelartig ausgebildet ist, wobei vorzugsweise das freie Ende der zweiarmigen Lasche (9) nach einer Gabel (17) geformt ist und diese Gabel (17) mit Spiel einen Zapfen (11) übergreift, der parallel zum Wellenzapfen (8) liegt.

3. Sessel nach Anspruch 1, dadurch gekennzeichnet, daß eine der Laschen (10) nahe der Biegefeder (5) an ihren beiden Längsrändern gleichgerichtete Umbiegungen (22) aufweist, die den Anschlag bilden, und der Arm der zweiarmigen Lasche (9), der zwischen diesen Umbiegungen 22) liegt, gegen sein freies Ende hin sich keilförmig verjüngt.

4. Sessel nach Anspruch 1, dadurch gekennzeichnet, daß die seitlich auskragenden Enden (6, 7) der Biegefeder (5) unterschiedlich lang sind.

5. Sessel nach Anspruch 2 oder 3 dadurch gekennzeichnet, daß der als Gabel (17) ausgeformte bzw. sich keilförmig verjüngende Arm der einen Lasche (9) kürzer ist als der andere Arm dieser Lasche

6. Sessel nach Anspruch 2, dadurch gekennzeichnet, daß an dem Zapfen (11), der von der Gabel (17) aufgenommen bzw. übergriffen ist bzw. der nahe der Umbiegung (22) liegt, das eine auskragende Ende (6) der Biegefeder (5) anliegt.

7. Sessel nach einem der Ansprüche 1 bis 6, dadurch gekennzeichnet, daß die Biegefeder (5), die Laschen (9, 10), die Zapfen (11, 12, 14, 15) und die Stege (13) auf der der Sitzfläche (2) zugewandten Seite der Sitzschale (1) vorgesehen sind.

## Claims

1. Armchair having a seat shell (1) comprising a sitting surface (2) and a backrest (3), the seat shell (1) being interrupted in the region of the backrest by a substantially horizontal gap (4) and the two parts of the seat shell thus formed being connected resiliently to one another, there being provided in the region of the separating gap (4) at least one spatially wound flexural spring (5) through which a horizontally arranged shaft pin (8) passes, and the two ends of the shaft pin (8) projecting from the flexural spring (5) being received by fishplates (9, 10) each provided in pairs, the one fishplates (9) forming a pair being fixedly connected to the one part (3) and the other fishplates (10) forming a pair being fixedly connected to the other part (2) of the seat shell (1), characterized in that the fishplates (9, 10) bear against webs (13) which are parallel thereto and are constructed in one piece with the parts (2, 3) of the seat shell (1) of plastics material, and at least one fishplate (9) of the one pair, relative to the shaft pins (8) passing through the flexural spring (5), is constructed to have two arms and, to limit the angular path, cooperates with a stop, and the laterally projecting ends of the flexural springs (6, 7) are supported on pins (11, 15) parallel to the shaft pin (8), all the pins (11, 12, 14, 15) being mounted with their ends in the fishplates (9, 10) arranged in pairs, and moreover the pins (11, 12, 14, 15) connecting these fishplates projecting into the webs (13) and through the latter.

2. Armchair according to Claim 1, characterized in that the stop is constructed in a manner of a fork, preferably the free end of the two-armed fishplate (9) being shaped in the manner of a fork (17) and this fork (17) reaching with play over a pin (11) which lies parallel to the shaft pin (8).

3. Armchair according to Claim 1, characterized in that one of the fishplates (10) has in the vicinity of the flexural spring (5) bent-around portions (22) which are aligned with its two longitudinal edges and which form the stop, and the arm of the two-armed fishplate (9) which lies between these bent-around portions (22) tapers towards its free end in the manner of a wedge.

4. Armchair according to Claim 1, characterized in that the laterally projecting ends (6, 7) of the flexural spring (5) are of different length.

5. Armchair according to Claim 2 or 3, characterized in that the arm, shaped as a fork (17) or tapering in the manner of a wedge, of the one fishplate (9) is shorter than the other arm of this fishplate.

6. Armchair according to Claim 2, characterized in that the one projecting end (6) of the flexural spring (5) bears against the pin (11) which is received by the fork (17) or reached around by the fork (17) or lies in the vicinity of the bent-around portion (22).

7. Armchair according to one of Claims 1 to 6, characterized in that the flexural spring (5), the fishplates (9, 10), the pins (11, 12, 14, 15) and the webs are provided on the side of the seat shell (1) facing the sitting surface (2).

## Revendications

1. Siège constitué d'une coque porteuse (1), comprenant une assise (2) et un dossier (3), interrompue au niveau du dossier par une fente (4) sensiblement horizontale créant deux parties reliées élastiquement dans la zone de la fente par au moins un ressort spirale de flexion (5) traversé par un pivot axial (8) horizontal, chacune des extrémités du pivot débordant le ressort (5) étant logée dans deux pattes (9, 10), les paires de pattes (9 et 10) étant solidaires respectivement des parties (2 et 3) de la coque (1), caractérisé en ce que les pattes (9, 10) sont en appui le long de nervures (13) parallèles, en matière plastique, monobloc avec les parties (2, 3) de la coque (1), qu'au moins une patte (9) d'une des paires comporte deux bras par rapport au ressort (5) traversé par le pivot (8) et coopère avec une butée de limitation de débattement angulaire, et que les extrémités (6, 7) du ressort qui dépassent latéralement en porte-à-faux s'appuient sur des pivots (11, 15) parallèles au pivot axial (8), tandis que tous les pivots (11, 12, 14, 15) sont montés par leurs extrémités dans des pattes (9, 10) groupées par paires reliées par ces pivots qui de plus traversent les nervures (13) avec dépassement.

2. Siège selon la revendication 1, caractérisé en ce que la butée de débattement angulaire est du type à fourche, de préférence obtenue en donnant à l'extrémités libre de la patte (9) à deux bras la forme d'une fourche (17) encadrant avec jeu un téton (11) parallèle au pivot axial (8).

3. Siège selon la revendication 1, caractérisé en ce qu'une des pattes (10) présente, près du ressort de flexion (5) des bords longitudinaux relevés du même côté (22) de manière à former butée pour l'extrémité libre, effilée en coin, de celui des bras de la patte (9) situé entre ces bords relevés (22).

4. Siège selon la revendication 1, caractérisé en ce que les extrémités en porte-à-faux (6, 7) du ressort de flexion (5) ont des longueurs différentes.

5. Siège selon la revendication 2 ou 3, caractérisé en ce que le bras d'une des pattes (9) en forme de fourche (17) ou effilé en coin est plus court que l'autre bras de cette patte.

6. Siège selon la revendication 2, caractérisé en ce qu'une extrémité en porte-à-faux (6) du ressort de flexion (5) est en appui sur le téton (11) qui est encadré et enjambé par la fourche (17) ou qui se trouve près des bords repliés (22).

7. Siège selon l'une des revendications 1 à 6, caractérisé en ce que le ressort de flexion (5), les pattes (9, 10), les pivots (11, 12, 14, 15) et les nervures (13) sont disposés sur la face de la coque (1) tournée vers l'assise (2).
